# EUROPÄISCHE PATENTSCHRIFT

(11) **EP 1 877 193 B1**
(45) Veröffentlichungstag und Bekanntmachung des Hinweises auf die Patenterteilung: **23.02.2011**
(21) Anmeldenummer: 06753442.0
(22) Anmeldetag: 28.04.2006
(51) Int. Cl.: B04B 5/00

(54) **ROTOR FÜR EINE ZENTRIFUGE**
CENTRIFUGE ROTOR
ROTOR CONÇU POUR UNE CENTRIFUGEUSE

(30) Priorität: 02.05.2005 DE 202005007162 U
(43) Veröffentlichungstag der Anmeldung: 16.01.2008
(73) Patentinhaber: Hengst GmbH & Co. KG, 48147 Münster (DE)
(72) Erfinder: GROSSE WIESMANN, Karl, 48301 Nottuln (DE); MEINIG, Uwe Dr., 88348 Bad Saulgau (DE)
(74) Vertreter: Linnemann, Winfried
(86) Internationale Anmeldenummer: PCT/EP2006/003962
(87) Internationale Veröffentlichungsnummer: WO 2006/117141

(56) Entgegenhaltungen:
- WO-A-2005/087383
- DE-A1- 19 715 661
- DE-A1-102004 005 920
- DE-A1-102005 008 554
- DE-C- 484 609
- DE-U1-202004 018 743
- US-B1- 6 296 765

## Beschreibung

Die vorliegende Erfindung betrifft einen Rotor für eine Zentrifuge, wobei der Rotor um eine Drehachse drehantreibbar ist, wobei der Rotor zweiteilig ausgeführt ist mit einerseits einem zentralen Lagerteil und andererseits einem einen Schmutzsammelbereich aufweisenden Schmutzfangteil, wobei der Schmutzfangteil zur Entsorgung oder Reinigung vom Lagerteil trennbar ist und wobei der Lagerteil und der Schmutzfangteil mit form- und/oder kraftschlüssig miteinander zusammenwirkenden Drehmomentübertragungsmitteln ausgeführt sind, die durch axiales Aufstecken des Schmutzfangteils auf den Lagerteil in Eingriff und durch axiales Abziehen des Schmutzfangteils vom Lagerteil außer Eingriff bringbar sind.

Zentrifugen werden seit Jahrzehnten für verschiedene Verwendungszwecke eingesetzt und sind von daher in vielen unterschiedlichen Ausführungen bekannt. Bei den bekannten Zentrifugen zentriert sich allgemein ein Innendurchmesser des Rotors auf einem Außendurchmesser der Achse oder auf einem Außendurchmesser eines zwischen Achse und Rotor befindlichen Bauteils, wie Rotorlager oder Antriebsteil. Um einen zweiteiligen, aus Lagerteil und Schmutzfangteil bestehenden Rotor montieren und demontieren zu können, ist in der Regel ein Montagespiel zwischen den Teilen des Rotors erforderlich; maximal ist eine leichte Verpressung zulässig, damit der Rotor noch montiert und demontiert werden kann. Um Gewicht und Herstellungskosten einzusparen, wird zunehmend angestrebt, den Rotor möglichst leicht zu bauen, beispielsweise durch Verwendung von Kunststoff anstelle von Metall.

Das Dokument DE 10 2004 005 920 A1 zeigt eine Freistrahlzentrifuge mit einem Rotor, bei dem ein Schmutzfangteil als Wegwerfteil aus Kunststoff und ein Lagerteil als Rückstoßturbine zusammengesteckt und auseinanderziehbar sind. In allen in dem Dokument dargestellten und beschriebenen Ausführungen greift ein Ringbereich des Schmutzfangteils formschlüssig radial außen über einen gegengleich geformten Ringbereich des Lagerteils, wodurch eine schlupffreie Drehmomentübertragung vom Antriebsteil zum Schmutzfangteil erreicht wird. Zur mechanischen Stabilisierung des aus Kunststoff bestehenden Schmutzfangteils kann dieser auf seinem Außenumfang in Längs- oder Umfangsrichtung verlaufende Verstärkungsrippen aufweisen.

Das Dokument US 6 296 765 B1 zeigt eine Zentrifuge mit einem im Zentrifugengehäuse gelagerten Antriebsteil, der einen Schaufelring trägt, auf den eine gehäuseseitige Düse ein Antriebsfluid aufspritzt. Ein Schmutzfangteil ist mit dem Antriebsteil zusammensteckbar und von diesem abziehbar. In allen in diesem Dokument beschriebenen und dargestellten Ausführungen ist am Antriebsteil ein Mehrkantkörper vorgesehen, der im zusammengesteckten Zustand von Antriebsteil und Schmutzfangteil von einem passend geformten Ringbereich des Schmutzfangteils radial auβen umfasst wird und das Antriebsdrehmoment überträgt.

Das Dokument DE 197 15 661 A1 zeigt eine Zentrifuge mit einem zweiteiligen Rotor. Das Rotoroberteil mit einem Schmutzfangbereich besteht aus Kunststoff. Das Rotorunterteil mit Lagerteil und Düsen besteht aus Metall. Eine Trennung der Rotorteile ist hier nur nach Ausbau des kompletten Rotors aus der Zentrifuge möglich, weil eine unter dem Rotorunterteil liegende Mutter gelöst werden muss, die das Ober- und Unterteil zusammenhält. Ein axiales Abziehen des Rotoroberteils nach oben vom Rotorunterteil ist hier konstruktiv nicht möglich.

Das Dokument DE 484 609 C beschreibt eine Zentrifuge mit einem Antriebsteil und einem Schmutzfangteil, der auf den Antriebsteil axial aufsteckbar ist. Dazu hat der Antriebsteil eine Welle mit einem konischen oberen Ende, auf das der Schmutzfangteil mit einer gegengleichen Aufnahmeöffnung aufgesetzt ist.

Insbesondere ein Schmutzfangteil aus Kunststoff unterliegt im Betrieb der Zentrifuge der Gefahr einer Verformung unter den Einfluss von Fliehkräften und/oder Wärme. Dies führt bei den bisher bekannten Rotoren dazu, dass der Innendurchmesser des Schmutzfangteils größer wird. Auf diese Weise entsteht im Betrieb der Zentrifuge ein zunehmendes Spiel im Bereich der Verbindung zwischen Schmutzfangteil und Lagerteil, das zu einer zunehmenden Unwucht und damit zu Leistungseinbußen der Zentrifuge, zu einer verkürzten Lagerlebensdauer und zu störenden Geräuschen führt.

Für die vorliegende Erfindung stellt sich deshalb die Aufgabe, Rotoren und eine Zentrifuge der eingangs genannten Art zu schaffen, die die dargelegten Nachteile vermeiden und mit denen insbesondere das Auftreten von Unwuchten im Betrieb vermieden wird und so eine hohe Leistungsfähigkeit bei guter Dauerhaltbarkeit und niedrigem Betriebsgeräuschpegel gewährleistet wird.

Eine erste Lösung dieser Aufgabe gelingt erfindungsgemäß durch einen Rotor der eingangs genannten Art, der dadurch gekennzeichnet ist, dass der Lagerteil und der Schmutzfangteil mit formschlüssigen Konturen versehen sind, die so angeordnet sind, dass sich die Konturen des Schmutzfangteils schon in dessen Grundzustand oder bei dessen radialer Aufweitung durch Fliehkräfte und/oder Erwärmung an die entsprechend gestalteten Konturen des Lagerteils anlehnen oder anlegen, dass die formschlüssigen Konturen durch Ringbereiche gebildet sind, dass der Lagerteil aus Metall oder Kunststoff besteht und axial oben und axial unten je einen zur Drehachse konzentrischen Ringbereich aufweist, dass der Schmutzfangteil aus Kunststoff besteht und axial oben und axial unten je einen Ringbereich aufweist, dass im zusammengesteckten Zustand von Lagerteil und Schmutzfangteil jeweils der Ringbereich des Lagerteils den Ringbereich des Schmutzfangteils radial außen umfasst und dass die formschlüssigen Konturen in Radialrichtung gesehen in der inneren Hälfte des Radius von Lagerteil und Schmutzfangteil angeordnet sind.

Bei dem erfindungsgemäßen Rotor wird erreicht, dass der problemlos formstabil gestaltbare Lagerteil für eine exakte Zentrierung und damit für einen unwuchtfreien Rundlauf des einen Hohlkörper bildenden und aus Kunststoff bestehenden und dadurch an sich labileren Schmutzfangteils sorgt. Die bei der Rotation des Rotors im Betrieb der Zentrifuge entstehende Fliehkraft sorgt dabei sogar dafür, dass sich die Konturen des Schmutzfangteils an die jeweils zugehörigen, in ihrer Form und Lage stabilen Konturen des Lagerteils anlegen, so dass durch die Rotation des Rotors der Schmutzfangteil eine exakt rotationssymmetrische Form zwangsläufig annimmt und bei der Rotation des Rotors beibehält. Damit kann der Schmutzfangteil aus Kunststoff relativ leicht und mit relativ geringen Materialstärken gefertigt werden, ohne dass die Gefahr von leistungsvermindernden Unwuchten auftritt, was sowohl bei der Herstellung als auch im Betrieb der Zentrifuge vorteilhaft ist. Das Anlegen der Konturen des Schmutzfangteils an die Konturen des Lagerteils unter der Wirkung der Fliehkraft im Betrieb der Zentrifuge vermindert zudem vorteilhaft durch den hierdurch erzeugten Kraftfluss Mikrobewegungen zwischen Lagerteil und Schmutzfangteil. Dies wirkt einem Materialabtrag und Verschleiß in diesem Bereich durch Wirkung von z.B. von außen eingetragenen Schwingbeschleunigungen entgegen. Dadurch, dass die formschlüssigen Konturen durch Ringbereiche gebildet sind, kann besonders wirkungsvoll eine exakt runde Form des Schmutzfangteils bei der Rotation des Rotors gewährleistet werden. Der Lagerteil besteht aus Metall oder Kunststoff und weist axial oben und/oder axial unten (je) einen zur Drehachse konzentrischen Ringbereich auf, der Schmutzfangteil besteht aus Kunststoff und weist axial oben und/oder axial unten einen Ringbereich auf und im zusammengesteckten Zustand von Lagerteil und Schmutzfangteil umfasst (jeweils) der Ringbereich des Lagerteils den Ringbereich des Schmutzfangteils radial außen. So wird die Zentrierung des für sich weniger formstabilen Schmutzfangteils durch den stabileren Antriebsteil einfach aber zuverlässig realisiert. Die formschlüssigen Konturen sind in Radialrichtung gesehen in der inneren Hälfte des Radius von Lagerteil und Schmutzfangteil angeordnet. Durch die radial relativ weit innen liegende Anordnung der formschlüssigen Konturen werden diese bei der Rotation des Rotors weniger stark durch Fliehkräfte beansprucht, was hier relativ kleine Materialstärken erlaubt und damit Gewicht spart.

In weiterer Ausgestaltung ist erfindungsgemäß vorgesehen, dass der Ringbereich des Lagerteils in seiner Umfangsrichtung gesehen durchgehend verlaufend oder als Folge von zwei oder mehr Ringabschnitten ausgeführt ist. Seine Funktion der Zentrierung des Schmutzfangteils erfüllt der Ringbereich in jeder der beiden vorgenannten Ausgestaltungen. Je nach Art und Weise der Herstellung des Lagerteils kann die eine oder die andere Ausführung herstellungstechnisch vorteilhafter sein.

In analoger Weise kann der Ringbereich des Schmutzfangteils in seiner Umfangsrichtung gesehen durchgehend verlaufend oder als Folge von zwei oder mehr Ringabschnitten ausgeführt sein.

Eine Ausführung des Rotors sieht vor, dass jeder Ringbereich des Schmutzfangteils bei Stillstand des Rotors ein Ausgangsmaß d seines Außendurchmessers aufweist, das kleiner als der Innendurchmesser D oder gleich dem Innendurchmesser D des Ringbereichs des Lagerteils ist, und dass bei Rotation des Rotors im Betrieb der Zentrifuge jeder Ringbereich des Schmutzfangteils in seinem Außendurchmesser durch Fliehkraftwirkung auf den Durchmesser D aufweitbar ist. In dieser Ausführung ist das Montieren und Demontieren des Rotors besonders leicht, weil zunächst ein Montagespiel entsprechend der Maßdifferenz zwischen dem Innendurchmesser D und dem Ausgangsmaß d des Außendurchmessers oder zumindest kein Übermaß des Außendurchmessers d relativ zum Innendurchmesser D vorliegt. Im Betrieb der Zentrifuge sorgen dann die Rotation des Rotors und die dadurch erzeugte Fliehkraft zwangsläufig dafür, dass sich der Außendurchmesser des Schmutzfangteils von seinem Ausgangsmaß d bis auf den Innendurchmesser D des Ringbereichs des Lagerteils vergrößert, wodurch dann eine umlaufende Anlage der beiden Ringbereiche von Schmutzfangteil und Lagerteil aneinander gewährleistet ist. Die gegenseitige Anlage sorgt für eine rotationssymmetrische Form des Schmutzfangteils und für einen guten Rundlauf ohne Unwuchten. Im Stillstand des Rotors kann sich der Auβendurchmesser des Ringbereichs des Schmutzfangteils wieder auf sein Ausgangsmaß d verringern, wodurch dann auch eine leichtgängige Demontage des Schmutzfangteils vom Lagerteil möglich ist.

Alternativ zu der zuvor beschriebenen Ausführung besteht die Möglichkeit, dass jeder Ringbereich des Schmutzfangteils bei Stillstand des Rotors ein Ausgangsmaß d seines Außendurchmessers aufweist, das größer als der Innendurchmesser D des Ringbereichs des Lagerteils ist, und dass nach dem axialen Aufstecken des Schmutzfangteils auf den Lagerteil deren Ringbereiche unter Vorspannung miteinander in Eingriff stehen. Dabei ist die Durchmesserdifferenz d-D selbstverständlich auf solche Werte begrenzt, bei denen noch ein problemloses Zusammenstecken und Trennen von Lagerteil und Schmutzfangteil möglich ist.

Weiter ist vorgesehen, dass der Lagerteil oben einen rohrförmigen, nach oben offenen Endabschnitt als Ringbereich aufweist und dass der Schmutzfangteil oben einen zentralen, axial nach innen weisenden, in den Endabschnitt eingreifenden Kragen als Ringbereich aufweist. In dieser Ausführung ragt der Kragen in den rohrförmigen Endabschnitt hinein; dadurch sind die beiden zusammenwirkenden Ringbereiche im oberen Teil des Rotors sehr einfach und doch wirkungsvoll ausgebildet, so dass bei der Herstellung des Rotors für die Realisierung der Ringbereiche kein groβer zusätzlicher Herstellung- und Bearbeitungsaufwand anfällt.

Um den Schmutzfangteil im Betrieb der Zentrifuge auf dem Lagerteil zu sichern und um diese beiden Teile an einer unerwünschte Relativbewegung zu hindern, ist weiter vorgesehen, dass der den Ringbereich bildende Endabschnitt und der den Ringbereich bildende Kragen mit zusammenwirkenden, eine zur Entnahme des Schmutzfangteils lösbare Rastverbindung bildenden Rastmitteln ausgestattet sind. Die Rastverbindung ist vorzugsweise manuell lösbar, um im Sinne einer einfachen Handhabung und eines schnellen Aus- und Einbaus des Schmutzfangteils auf Betätigungswerkzeuge bei der Wartung verzichten zu können.

In weiterer Ausgestaltung der zuvor erwähnten Rastverbindung weist bevorzugt der den Ringbereich bildende Kragen zwei nach oben über den Schmutzfangteil vorragende Betätigungsarme für ein manuelles Lösen der Rastverbindung auf. Mit diesen Betätigungsarmen wird eine einfache Trennung des Schmutzfangteils vom Lagerteil ohne Hilfswerkzeuge ermöglicht, was für eine schnelle, zeitsparende Wartung der Zentrifuge vorteilhaft ist.

Eine abgewandelte Ausführung sieht vor, dass der Lagerteil oben einen ringförmigen, nach unten offenen Aufsatz als Ringbereich aufweist und dass der Schmutzfangteil oben einen zentralen, axial nach außen weisenden, in den Aufsatz eingreifenden Kragen als Ringbereich aufweist. In dieser Ausführung kann der Aufsatz vorteilhaft zugleich dazu genutzt werden, den Rotor auf der Achse gegen unerwünschte axiale Bewegungen zu sichern.

Zwecks einer möglichst einfachen Fertigung des unten am Schmutzfangteil vorgesehenen Ringbereichs ist bevorzugt vorgesehen, dass der Schmutzfangteil unten einstückig mit einem zentralen, axial nach außen weisenden Kragen als Ringbereich ausgeführt ist. Dieser unten am Schmutzfangteil vorgesehene Kragen lässt sich einfach herstellen, so dass auch hierfür kein nennenswerter zusätzlicher Herstellungsaufwand anfällt. Außerdem lässt sich dieser axial nach außen weisende Kragen im unteren Teil des Schmutzfangteils durch einfache axiale Bewegung des Schmutzfangteils relativ zum Lagerteil in und außer Eingriff mit einem zugehörigen Ringbereich des Lagerteils bringen.

Eine zweite Lösung der oben gestellten Aufgabe gelingt erfindungsgemäß durch einen Rotor der eingangs genannten Art, der dadurch gekennzeichnet ist, dass zusätzlich zu den Drehmomentübertragungsmitteln der Lagerteil und der Schmutzfangteil mit der Zentrierung des Schmutzfangteils dienenden formschlüssigen Konturen versehen sind, dass die formschlüssigen Konturen durch mehrere axiale Vorsprünge einerseits und mehrere korrespondierende Ausnehmungen andererseits gebildet sind und dass die formschlüssigen Konturen so angeordnet sind, dass sich die Konturen des Schmutzfangteils schon in dessen Grundzustand oder bei dessen radialer Aufweitung durch Fliehkräfte und/oder Erwärmung an die entsprechend gestalteten Konturen des Lagerteils anlehnen oder anlegen, indem sich bei Rotation des Rotors die Vorsprünge oder Ausnehmungen des Schmutzfangteils unter der Wirkung der Fliehkraft den Schmutzfangteil in seiner Form sowie relativ zum Lagerteil zentrierend in Radialrichtung nach außen hin an die Ausnehmungen oder Vorsprünge des Lagerteils anlegen.

Bei der zweiten erfindungsgemäßen Lösung sind die am Lagerteil und am Schmutzfangteil vorgesehenen formschlüssigen Konturen zum Zweck der Zentrierung des Schmutzfangteils statt durch Ringbereiche nun alternativ durch axiale Vorsprünge einerseits und korrespondierende Ausnehmungen andererseits gebildet. Dabei können die Vorsprünge und Ausnehmungen konzentrisch oder auch exzentrisch zur Drehachse des Rotors liegen, da dies für die Funktion der Konturen hier ohne Belang ist. Die axialen Vorsprünge können dem Lagerteil oder dem Schmutzfangteil zugeordnet sein; auch eine Zuordnung der axialen Vorsprünge teils zum Lagerteil und teils zum Schmutzfangteil ist möglich. Die korrespondierenden Durchbrechungen sind dann jeweils entsprechend im anderen Teil vorgesehen. Damit weist diese Ausführung eine besondere Gestaltungsfreiheit hinsichtlich der Lage der Vorsprünge und Ausnehmungen auf, was bei manchen Rotorbauarten von Vorteil sein kann.

Eine herstellungstechnisch einfache und damit günstige Form ergibt sich, wenn die axialen Vorsprünge durch Zapfen und die korrespondierenden Ausnehmungen durch Bohrungen gebildet sind.

Weiter ist bevorzugt vorgesehen, dass die formschlüssigen, durch axiale Vorsprünge einerseits und korrespondierende Ausnehmungen andererseits gebildeten Konturen in Radialrichtung gesehen in der inneren Hälfte, bevorzugt sogar im inneren Drittel, des Radius von Lagerteil und Schmutzfangteil angeordnet sind. Durch diese radial weit innen liegende Anordnung der formschlüssigen Konturen werden diese bei der Rotation des Rotors besonders wenig durch Fliehkräfte beansprucht, was hier besonders kleine Materialstärken erlaubt und damit Gewicht spart.

In einer weiteren Ausgestaltung des erfindungsgemäßen Rotors ist vorgesehen, dass der Schmutzfangteil Antriebsmittel zum Antreiben des Rotors umfasst.

Eine diesbezügliche Weiterbildung schlägt vor, dass der Lagerteil einen zentralen Rohrkörper mit zwei radial nach außen verlaufenden Durchbrechungen aufweist und dass der Schmutzfangteil zwei dichtend mit den Durchbrechungen verbundene, zu jeweils einer Rückstoßdüse führende Ölkanäle umfasst. In dieser Ausgestaltung des Rotors sind die Rückstoßdüsen Teil des Schmutzfangteils, so dass bei jeder Erneuerung des Schmutzfangteils im Zuge einer Wartung der Zentrifuge auch neue Rückstoßdüsen in den Rotor eingebaut werden, was für eine zuverlässige Funktion vorteilhaft ist.

Alternativ wird vorgeschlagen, dass der Lagerteil Antriebsmittel zum Antreiben des Rotors umfasst. In dieser Ausführung wird also der Lagerteil gleichzeitig zum Antriebsteil des Rotors.

Eine diesbezügliche bevorzugte Weiterbildung sieht vor, dass der Lagerteil einen zentralen, einen Schmierölkanal bildenden Rohrkörper und zwei sich vom Rohrkörper radial nach außen erstreckende Düsenarme mit je einem zu jeweils einer Rückstoßdüse führenden Ölkanal umfasst und dass die formschlüssigen Konturen des Lagerteils zumindest zum Teil an den Düsenarmen ausgebildet oder getragen sind. In dieser Ausführung des Rotors kann der Schmutzfangteil, der bei der Wartung der Zentrifuge erneuert wird, besonders einfach und dadurch auch besonders kostengünstig hergestellt werden, weil er keine Antriebsmittel umfasst. Der hier gleichzeitig den Antriebsteil bildende Lagerteil kann als hochwertiges Lebensdauerbauteil ausgeführt werden und auf Dauer in der Zentrifuge verbleiben. Zugleich können hier auf sowohl räumlich als auch herstellungstechnisch günstige Art und Weise die formschlüssigen Konturen des Lagerteils integriert werden.

In weiterer Ausgestaltung ist vorgesehen, dass die formschlüssigen Konturen des Lagerteils zusätzlich an radial vom Rohrkörper nach außen laufenden Tragarmen getragen sind. Diese Tragarme sind insbesondere zwischen den Düsenarmen vorgesehen, um in Umfangsrichtung des Lagerteils in gleichmäßigen Abständen und an mehreren Stellen eine Fixierung der formschlüssigen Konturen, z.B. des lagerteilseitigen Ringbereichs, zu erzielen und so seine exakte Form und Lage auch über lange Betriebszeiten des Rotors sicherzustellen.

Um den Schmutzfangteil möglichst kostengünstig in großen Stückzahlen herstellen zu können, schlägt die Erfindung weiter vor, dass der Schmutzfangteil aus zwei jeweils einstückigen Spritzgussteilen besteht, die in einer senkrecht zu der Drehachse des Rotors liegenden Ebene dicht miteinander verbunden sind.

Bevorzugt ist dabei weiter vorgesehen, dass die zwei Spritzgussteile des Schmutzfangteils miteinander verschweißt sind. Dieses Verschweißen ist besonders günstig, wenn der Kunststoff, aus dem die beiden Spritzgussteile des Schmutzfangteils bestehen, ein thermoplastischer Kunststoff ist. Beispielsweise ist der Kunststoff Polyamid (PA) dafür geeignet.

Eine weitere Maßnahme zur Erzielung einer kostengünstigen Fertigung besteht darin, dass vorzugsweise der Rohrkörper mit den Düsenarmen und den Ringtragarmen ein einstückiges Druckgussteil oder Spritzgussteil ist. Als Material ist hier insbesondere ein Leichtmetall, wie Aluminium oder Magnesium, vorteilhaft einzusetzen. Alternativ können hierfür als Material auch entsprechend belastbare und stabile Kunststoffe eingesetzt werden, z.B. Polyphenylensulfide (PPS) oder Duroplaste.

Gegenstand der vorliegenden Erfindung ist weiterhin eine Zentrifuge, die dadurch gekennzeichnet ist, dass sie einen Rotor nach einem der vorhergehenden Ansprüche aufweist. Eine solche Zentrifuge ist im Betrieb besonders wirtschaftlich, zuverlässig und leise.

Besonders gut kommen diese Vorteile zum Tragen, wenn die Zentrifuge eine Zentrifuge für die Reinigung des Schmieröls einer Brennkraftmaschine, z.B. eines Kraftfahrzeuges, ist.

Im Folgenden werden Ausführungsbeispiele der erfindungsgemäßen Zentrifuge anhand einer Zeichnung erläutert. Die Figuren zeigen:
- Figur 1: eine Zentrifuge mit einem Rotor in einer ersten Ausführung im Längs- schnitt,
- Figur 2: den Rotor in einer geänderten Ausführung in perspektivischer, teilwei- se auseinandergezogener Ansicht von Lagerteil und Schmutzfangteil des Rotors,
- Figur 3: den unteren Teil des Rotors aus Figur 2 im zusammengebauten Zu- stand im Längsschnitt,
- Figur 4: den Rotor aus Figur 2 im zusammengebauten Zustand im Längs- schnitt,
- Figur 5: den in Figur 4 unten eingekreisten Bereich V in vergrößerter Darstel- lung,
- Figur 6: den in Figur 4 oben eingekreisten Bereich VI in vergrößerter Darstel- lung,
- Figur 7: den oberen Bereich des Rotors aus Figur 4 in einer perspektivischen, teils aufgeschnittenen Darstellung,
- Figur 8: eine Zentrifuge mit dem Rotor in einer weiteren Ausführung im Längs- schnitt,
- Figur 9: einen Ausschnitt aus dem oberen Bereich des Rotors aus Figur 8 in einer vergrößerten Schnittdarstellung,
- Figur 10: den unteren Bereich des Lagerteils des Rotors in einer geänderten Ausführung in Ansicht schräg von unten,
- Figur 11: das Unterteil des Schmutzfangteils in einer zum Lagerteil gemäß Figur 10 passenden Ausführung in Ansicht schräg von unten,
- Figur 12: den unteren Bereich des Lagerteils des Rotors in einer weiteren Aus- führung in Ansicht schräg von unten,
- Figur 13: das Unterteil des Schmutzfangteils in einer zum Lagerteil gemäß Figur 12 passenden Ausführung in Ansicht schräg von unten,

- Figur 14: den unteren Bereich des Lagerteils des Rotors in einer gegenüber der Ausführung nach Figur 12 leicht abgewandelten Ausführung in Ansicht schräg von unten,
- Figur 15: den Lagerteil des Rotors in einer weiteren Ausführung in Ansicht schräg von oben und
- Figur 16: das Unterteil des Schmutzfangteils in einer zum Lagerteil gemäß Figur 15 passenden Ausführung in Ansicht schräg von unten.

Die Zentrifuge 1 gemäß Figur 1 umfasst ein Gehäuse 10, dessen oberer Teil durch einen abschraubbaren Deckel 14 gebildet ist. Das Gehäuse 10 besitzt dazu ein Innengewinde 11, in das ein Außengewinde 16 des Deckels 14 eingreift. In das Gehäuse 10 ist hier ein Gehäuseteil 10' eingesetzt, der in seinem Zentrum eine Achsaufnahme 12 mit einem Innengewinde aufweist. In die Achsaufnahme 12 ist eine Achse 5 mittels eines unteren Gewindeendes 50 eingeschraubt. Die Achse erstreckt sich nach oben und ist mittels eines oberen, separat eingepressten Achsendes 50' im Deckel 14 innenseitig zentrierend gehalten.

Auf der Achse 5 ist unter Zwischenlage je eines unteren und oberen Gleitlagers 51, 52 ein Rotor 2 drehbar gelagert.

Der Rotor 2 besteht aus einem zentralen Lagerteil 3 und einem lösbar mit dem Lagerteil 3 verbundenen Schmutzfangteil 4. Der Schmutzfangteil 4 kann bei geöffnetem Deckel 14 in Axialrichtung nach oben vom Lagerteil 3 abgezogen und durch einen neuen Schmutzfangteil 4 ersetzt werden. Auf diese Weise können beladene Schmutzfangteile 4 regelmäßig und auf einfache Art und Weise ersetzt werden.

Der Lagerteil 3 ist ein Lebensdauerbauteil der Zentrifuge 1 und verbleibt dauerhaft auf der Achse 5. Aus Stabilitätsgründen besteht der Lagerteil hier aus Metall.

Insbesondere aus Gewichtsgründen und zur Erzielung niedriger Herstellungskosten sowie zwecks einfacher Entsorgung besteht hier der Schmutzfangteil 4 aus Kunststoff. Außerdem besteht der Schmutzfangteil 4 hier aus einem Oberteil 41 und einem Unterteil 42, die entlang einer in Umfangsrichtung laufenden Schweißnaht 40 miteinander dicht verschweißt sind. In dem Ausführungsbeispiel gemäß Figur 1 umfasst das Unterteil 42 des Schmutzfangteils 4 auch die Antriebsmittel für den Rotor 2, die hier durch zwei in das Unterteil 42 integrierte Ölkanäle 33 mit je einer Rückstoßdüse 34 an ihrem radial äußeren Ende gebildet sind.

Der Lagerteil 3 besteht zu einem axial großen Teil aus einem Rohrkörper 30. An seinem axial oberen Ende bildet der Rohrkörper 30 des Lagerteils 3 einen oberen Ringbereich 35, in den ein oberer Ringbereich 45 des Schmutzfangteils 4 eingreift. Der Ringbereich 45 des Schmutzfangteils 4 wird hier durch einen axial nach unten weisenden Kragen gebildet, dessen Außendurchmesser dem Innendurchmesser des Ringbereichs 35 des Lagerteils 3 entspricht oder geringfügig kleiner ist als dieser.

Durch in der Zeichnung nicht eigens dargestellte, an sich bekannte Mittel ist der Rotor 2 auf der Achse 5 gegen eine unzulässige Verschiebung in Axialrichtung nach oben gesichert.

An seinem unteren Endbereich ist der Lagerteil 3 mit einem unteren Ringbereich 36 ausgeführt, in den ein axial nach unten weisender zweiter Ringbereich 46 des Schmutzfangteils 4 radial innen eingreift. Bei Rotation des Rotors 2 im Betrieb der Zentrifuge 1 legen sich in Folge der Fliehkraft der obere Ringbereich 45 und der untere Ringbereich 46 des Schmutzfangteils 4 in radiale Anlage an den oberen Ringbereich 35 und den unteren Ringbereich 36 des Lagerteils 3. Da dieser Lagerteil 3 aus einem formstabilen Metall besteht, ergibt sich auf diese Weise eine exakt zentrierte Ausrichtung des Schmutzfangteils 4 relativ zum Lagerteil 3 und damit auch relativ zur Rotationsachse 20 des Rotors 2, was zu einem guten Rundlauf des Rotors führt, auch wenn dessen Schmutzfangteil 4 aus einem weniger formstabilen Material, insbesondere Kunststoff, besteht.

Um ein Durchströmen des Rotors 2 mit Schmieröl erst dann freizugeben, wenn der Schmieröldruck einen bestimmten Mindestwert erreicht hat, ist bei der Zentrifuge 1 gemäß Figur 1 ein an sich bekanntes Mindestdruckventil 7 vorgesehen. Dieses Mindestdruckventil 7 ist im unteren Teil der Achse 5 angeordnet und öffnet oder schließt entsprechend dem jeweils anliegenden Schmieröldruck einen Einlass 18, der zentral in dem Gehäuseteil 10' unterhalb des unteren Achsendes 50 der hohlen Achse 5 vorgesehen ist.

Wenn der Schmieröldruck ausreichend groß ist und das Mindestdruckventil 7 geöffnet ist, strömt Schmieröl durch den Einlass 18 in einen zentralen Kanal 53, der die Achse 5 in deren Längsrichtung durchsetzt. Der Schmierölstrom wird dann in zwei Schmierölteilströme aufgeteilt. Ein erster Teilstrom fließt durch mindestens einen ersten radialen Kanal 54.1 aus dem Bereich unmittelbar oberhalb des Mindestdruckventils 7 in Radialrichtung nach außen und weiter durch zwei radiale Durchbrechungen 32 durch den Lagerteil 3 radial von innen nach außen hindurch, um schließlich in zwei deckungsgleich mit den radialen Durchbrechungen 32 ausgerichtete Ölkanäle 33 zu gelangen, die zu den Rückstoßdüsen 34 führen.

Ein zweiter Schmierölteilstrom fließt durch den zentralen Kanal 53 in der Achse 5 weiter nach oben und tritt nahe dem oberen Ende der Achse 5 durch einen zweiten radialen Kanal 54.2 in einen Ringkanal 30' über. Dieser Ringkanal 30' wird radial innen durch den Außenumfang der Achse 5 und radial außen durch den Innenumfang des Rohrkörpers 30 des Lagerteils 3 begrenzt. Unmittelbar unterhalb des oberen Gleitlagers 52 geht mindestens ein in Radialrichtung verlaufender, hier als Bohrung ausgeführter Öleinlass 44 aus dem Ringspalt 30' in das Innere des Schmutzfangteils 4. Das zu reinigende Schmieröl durchströmt dann den Schmutzfangteil 4 in Axialrichtung gesehen von oben nach unten; im Unterteil 42 des Schmutzfangteils 4 ist radial innen ein hier nicht vollständig sichtbarer Ölauslass 47 vorgesehen, durch den das gereinigte Schmieröl in einen drucklosen Ölablaufbereich 13 des Gehäuses 10 gelangt.

Das obere Gleitlager 52 wird durch mindestens einen hier nicht eigens dargestellten Kanal mit Schmieröl versorgt, wie dies an sich bekannt ist.

Um eine gegenseitige Störung zwischen den aus den Rückstoßdüsen 34 austretenden Ölstrahlen und dem aus dem Auslass 47 austretenden Ölteilstrom zu vermeiden, sind auf der Oberseite des Gehäuseteils 10' entweder, wie in der rechten Hälfte von Figur 1 dargestellt, Umlenkrippen 17 oder, wie in der linken Hälfte von Figur 1 gezeigt, eine parallel zur Oberseite des Gehäuseteils 10' verlaufende Abschirmscheibe 17' vorgesehen.

Die Figur 2 zeigt einen Rotor 2 einer Zentrifuge in einer gegenüber der Figur 1 geänderten Ausführung, wobei in Figur 2 der Lagerteil 3 und der Schmutzfangteil 4 während ihres Zusammenbaus oder Trennens in einem nur teilweise zusammengesteckten Zustand in perspektivischer Ansicht dargestellt sind.

Im unteren Teil der Figur 2 ist der untere Abschnitt des Lagerteils 3 erkennbar. Der obere, zentrale Bereich des Lagerteils 3 wird durch den Rohrkörper 30 gebildet, der hier zum Teil im Schmutzfangteil 4 liegt. Nahe dessen unterem Ende gehen vom Rohrkörper 30 in zwei einander entgegengesetzten radialen Richtungen zwei Düsenarme 31 ab, die an ihrem Ende jeweils mit einer separat angebrachten Rückstoßdüse 34 ausgestattet sind.

An den beiden Düsenarmen 31 sowie an zwei zwischen den Düsenarmen 31 angeordneten Tragarmen 36 ist der untere Ringbereich 36 des Lagerteils 3 gehalten. Der Ringbereich 36 hat hier die Form einer Kreisringscheibe mit einer radial nach innen weisenden, umlaufenden Innenumfangsfläche.

Im oberen Teil der Figur 2 ist der Schmutzfangteil 4 des Rotors 2 sichtbar, der durch axiales Aufstecken mit einer Verschiebungsrichtung von oben nach unten relativ zum Lagerteil 3 mit diesem verbunden wird. Bei der Bewegung des Schmutzfangteils 4 in Axialrichtung nach unten gelangt der untere Ringbereich 46 des Schmutzfangteils 4 in Eingriff mit dem unteren Ringbereich 36 des Lagerteils 3. Gleichzeitig gelangen die Düsenarme 31 in zwei formangepasste Eintiefungen an der Unterseite des Schmutzfangteils 4, wodurch die beiden Teile 3 und 4 verdrehfest zueinander gehalten werden.

Im zusammengebauten Zustand liegt dann der Ringbereich 46, der hier aus insgesamt vier aneinander mit geringem Abstand anschließenden Abschnitten 46' gebildet ist, an der Innenumfangsfläche des Ringbereichs 36 des Lagerteils 6 an und wird durch diesen in seiner Lage exakt zentriert. Dabei wird diese Zentrierung bei Drehung des Rotors 2 im Betrieb der Zentrifuge 1 sogar noch verbessert, weil die auftretenden Zentrifugalkräfte für eine exakte Anlage der Außenumfangsfläche des Ringbereichs 46 des Schmutzfangteils 4 an der Innenumfangsfläche des Ringbereichs 36 des Lagerteils 3 sorgen.

Schließlich ist aus der Figur 2 noch ersichtlich, dass der Schmutzfangteil 4 aus dem Oberteil 41 und dem Unterteil 42 besteht, die entlang der Schweißnaht 40 dicht und dauerhaft miteinander verbunden sind.

In Figur 3 ist in vergrößerter Ausschnittsdarstellung der untere Bereich des Rotors 2 aus Figur 2 in dessen endgültig zusammengebautem Zustand in Längsschnitt dargestellt. Im Zentrum liegt der Lagerteil 3, von dem hier nur der untere Bereich des Rohrkörpers 30 sichtbar ist. Links in Figur 3 ist einer der Düsenarme 31 mit dem durch diesen verlaufenden Ölkanal 33 sichtbar. In der rechten Hälfte der Figur 2 läuft der Schnitt nicht durch den zweiten Düsenarm, weil die Schnittrichtung hier um die Rotationsachse 20 des Rotors 2 (vgl. Figur 1) in Umfangsrichtung verdreht ist.

Radial außen von dem Rohrkörper 30 ist ein kleiner Teil des Unterteils 32 des Schmutzfangteils 4 erkennbar. Unten rechts in Figur 3 ist radial innen der untere Ringbereich 46 des Schmutzfangteils 4 sichtbar; radial unmittelbar außen davon liegt der untere Ringbereich 36 des Lagerteils 3. Hier wird anschaulich sichtbar, dass die Außenumfangsfläche des Ringbereichs 46 des Schmutzfangteils 4 sich an die Innenumfangsfläche des Ringbereichs 36 des Lagerteils 3 anlegt.

Außerdem veranschaulicht die Figur 3, dass die Düsenarme 31 über einen Teil ihrer Länge im Unterteil 42 des Schmutzfangteils 4 liegen, womit auf einfache Weise eine verdrehsichere Positionierung von Schmutzfangteil 4 und Lagerteil 3 relativ zueinander im vollständig zusammengesteckten Zustand erreicht wird. Damit können unerwünschte Relativbewegungen von Lagerteil 3 und Schmutzfangteil 4 relativ zueinander in Umfangsrichtung nicht auftreten.

Figur 4 zeigt einen weiteren Rotor 2 in einem Längsschnitt. Auch hier besteht der Rotor 2 aus dem zentralen Lagerteil 3 und dem damit verbundenen Schmutzfangteil 4.

Der Lagerteil 3 besitzt auch hier einen zentralen Rohrkörper 30, dessen oberes Ende als oberer Ringbereich 35 ausgestattet ist und an dessen unterem Endbereich der untere Ringbereich 36 vorgesehen ist.

Der Schmutzfangteil 4 besteht auch hier aus zwei Teilen, nämlich dem topfförmigen Oberteil 41 und dem Unterteil 42, die entlang der Schweißnaht 40 miteinander verbunden sind. Im Zentrum des Oberteils 41 ist als oberer Ringbereich 45 des Schmutzfangteils 4 ein axial nach innen weisender Kragen angeformt, der in den oberen Ringbereich 35 des Lagerteils 3 radial innen eingreift. In diesem Bereich ist außerdem bei dieser Ausführung des Rotors 2 ein Wälzlager als oberes Lager 52 im Inneren des Rohrkörpers 30 angeordnet. Unmittelbar unter dem Lager 52 ist der Öleinlass 44 ausgebildet, der zur Einleitung des zu reinigenden Schmieröls in das Innere des Schmutzfangteils 4 dient.

Am Unterteil 42 des Schmutzfangteils 4 ist als unterer Ringbereich 46 ein axial nach unten weisender Kragen einstückig angeformt. Im zusammengebauten Zustand, wie ihn die Figur 4 zeigt, liegt der untere Ringbereich 46 des Unterteils 42 radial innen am Innenumfang des unteren Ringbereichs 36 des Lagerteils 3 an. Auf diese Weise wird der Schmutzfangteil 4 oben und unten relativ zum Lagerteil 3 exakt zentriert. Da der in sich sehr formstabile Lagerteil 3 relativ zur Drehachse 20 exakt zentriert gelagert ist, wird auch der Schmutzfangteil 4 exakt zur Drehachse 20 des Rotors 2 zentriert.

Figur 5 zeigt in vergrößerter Darstellung den in Figur 4 eingekreisten unteren Bereich V. Im Zentrum von Figur 5 ist der untere Teil des Lagerteils 3 mit dem Rohrkörper 30 erkennbar. Außerdem ist hier eine der radialen Durchbrechungen 32 erkennbar, die in einen der beiden Ölkanäle 33 führt, die durch die Düsenarme 31 verlaufen. Unten und radial außen in Figur 5 ist der Ringbereich 36 des Lagerteils 3 im Schnitt sichtbar.

Radial außen vom Lagerteil 3 liegt der untere Teil des Schmutzfangteils 4, der radial innen den axial nach unten weisenden unteren Ringbereich 46 als einstückig an das Unterteil 42 angeformten Kragen aufweist. Auch hier wird deutlich, dass sich im zusammengebauten Zustand des Rotors 2 der Außenumfang des unteren Ringbereichs 46 des Schmutzfangteils 4 an den Innenumfang des formstabilen unteren Ringbereichs 36 des Lagerteils 3 anlegt, wodurch der Schmutzfangteil 4 relativ zum Lagerteil 3 und relativ zur Drehachse 20 zentriert wird.

Dabei hat hier der Ringbereich 36 einen Innendurchmesser D, der dem Außendurchmesser d des Ringbereichs 46 angepasst ist. Der Außendurchmesser d des Ringbereichs 46 kann auch in seinem Grundzustand bei Stillstand des Rotors 2 ein Maß aufweisen, das um ein Montagespiel kleiner ist als der Innendurchmesser D; die Fliehkraft bei Rotation des Rotors 2 sorgt dann für ein Aufweiten des Außendurchmessers d auf den Innendurchmesser D.

Außerdem ist in Figur 5 der Verlauf des Auslasses 47 erkennbar, durch den das Schmieröl aus dem Inneren des Schmutzfangteils 4 in den drucklosen Bereich des Inneren des Gehäuses der Zentrifuge übertritt.

Figur 6 zeigt in vergrößerter Darstellung den in Figur 4 eingekreisten oberen Bereich VI. Auch hier liegt im Zentrum von Figur 6 der Lagerteil 3, nun mit dem oberen Bereich seines Rohrkörpers 30. Das obere Ende dieses Rohrkörpers 30 bildet den oberen Ringbereich 35 des Lagerteils 3.

Mit dem Ringbereich 35 wirkt der obere Ringbereich 45 des Oberteils 41 des Schmutzfangteils 4 zusammen, wobei auch hier der Außenumfang des Ringbereichs 45 am Innenumfang des Ringbereichs 35 anliegt. Dabei wird die Anlage bei Rotation des Rotors 2 (vgl. Fig. 4) durch die auftretende, auf den Schmutzfangteil 4 wirkende Fliehkraft noch hinsichtlich ihrer Exaktheit positiv beeinflusst.

Unterhalb der beiden Ringbereiche 35 und 45 ist das obere Lager 52 in Form eines Wälzlagers angeordnet. Unter dem Wälzlager 52 liegt der Einlass 44, durch den das zu reinigende Schmieröl in das Innere des Schmutzfangteils 4 gelangt. Im Inneren des Schmutzfangteils 4 sind hier in Umfangsrichtung regelmäßig voneinander beabstandete, radial verlaufende Leitwände 48 vorgesehen, die radial innen im Abstand vom Rohrkörper 30 des Lagerteils 3 enden.

Schließlich sind ganz oben im Zentrum von Figur 6 noch Rastmittel 39, 49 sichtbar, die dazu dienen, den Schmutzfangteil 4 rastend, jedoch manuell leicht lösbar mit dem Lagerteil 3 zu verbinden. Zum Lösen der Rastverbindung dienen hier Betätigungsarme 49', die nach oben hin über die Oberseite des Oberteils 41 des Schmutzfangteils 4 vorstehen, wobei in dem Schnitt in Figur 6 nur einer dieser Betätigungsarme 49' erkennbar ist.

Figur 7 schließlich zeigt den oberen Bereich des Rotors 2 gemäß Figur 4 in einer perspektivischen, teilweise geschnittenen Darstellung. Im unteren Teil der Figur 7 ist der obere Bereich des Lagerteils 3 erkennbar, hier dessen Rohrkörper 30 mit dem Einlass 44 für den Übertritt des Schmieröls in das Innere des Schmutzfangteils 4.

Im oberen rechten Bereich von Figur 7 ist ein Teil des Oberteils 41 des Schmutzfangteils 4 erkennbar, wobei das Oberteil 41 hier aufgeschnitten ist, um den im Inneren des Schmutzfangteils 4 liegenden Lagerteil 3 sichtbar zu machen.

Das obere Ende des Rohrkörpers 30 ist mit dem oberen Ringbereich 35 ausgebildet, in den der obere Ringbereich 45 des Schmutzfangteils 4 eingreift. Die zuvor schon erwähnten Rastmittel sind hier konkret durch eine im Innenumfang des Ringbereichs 35 eingeformte Rastnut 39 und durch einen zur Rastnut 39 passenden Rastwulst 49 am Außenumfang des Ringbereichs 45 des Schmutzfangteils 4 gebildet.

Nach oben hin ragen durch das Oberteil 41 des Schmutzfangteils 4 die beiden Betätigungsarme 49' hervor. Wenn diese von einer Bedienungsperson in Radialrichtung nach innen aufeinander zu gedrückt werden, gelangt der Rastwulst 49 aus der zugehörigen Rastnut 39 heraus und der Schmutzfangteil 4 kann leichtgängig in Axialrichtung nach oben von dem Lagerteil 3 abgezogen werden, um im Rahmen einer Wartung der Zentrifuge einen erschöpften, mit Schmutzpartikeln beladenen Schmutzfangteil 4 gegen einen frischen Schmutzfangteil 4 zu tauschen.

Weiterhin sind bei dem in Figur 7 dargestellten Lagerteil 3 an diesem Positioniermittel 6 vorgesehen, die hier die Form von zwei in Axialrichtung verlaufenden, eingetieften Nuten am Außenumfang des Rohrkörpers 30 haben. Oberhalb der einander diametral gegenüberliegenden Positioniermittel 6 sind zwei aufeinander zu laufende Einlaufschrägen 61 angeformt, die dazu dienen, den Schmutzfangteil 4 und den Lagerteil 3 bei deren Zusammenfügen in deren Umfangsrichtung positionsgerecht zueinander zu positionieren, um sie dann in Axialrichtung in die endgültige Montageposition zu schieben. In dieser endgültigen Montageposition rasten die Rastmittel 39, 49 ein und der Schmutzfangteil 4 ist dann in dieser Position auf dem Lagerteil 3 sowohl in Axialrichtung als auch in Umfangsrichtung gesichert.

Figur 8 zeigt ein Beispiel für eine Zentrifuge 1 im Längsschnitt, bei der sich der Rotor 2 aus einem Lager- und Antriebsteil 3 und einem damit verbundenen Schmutzfangteil 4 zusammensetzt.

Die Zentrifuge 1 umfasst auch hier ein Gehäuse 10, das oberseitig mit einem Schraubdeckel 14 verschlossen ist. Der Schraubdeckel 14 besitzt hierzu ein Auβengewinde 16, das in ein hier nicht dargestelltes Innengewinde des Gehäuses 10 passt.

Im Inneren des Gehäuses 10, hier im wesentlich innerhalb des Deckels 14, ist der Rotor 2 drehbar auf der Achse 5 gelagert. Die Achse 5 ist mit einem unteren Gewindeende 50 in eine Achsaufnahme 12 eingeschraubt, die zentral in einem Gehäuseteil 10' angebracht ist. Mit ihrem oberen Ende 50' greift die Achse 5 zentrierend in eine passende Eintiefung an der Innenseite des Deckels 14 ein.

Auf der Achse 5 sitzt mittels zweier Lager 51 und 52 der Lager- und Antriebsteil 3, der hier einen Rohrkörper 30 umfasst, von dessen unterem Ende sich zwei Düsenarme 31 zueinander entgegengesetzt radial nach außen erstrecken. Durch jeden Düsenarm 31 läuft ein Ölkanal 33, der am radial äußeren Ende jedes Düsenarms 31 in je eine Rückstoßdüse 34 mündet.

Der Schmutzfangteil 4 ist auch bei diesem Ausführungsbeispiel zweiteilig aus einem Oberteil 41 und einem Unterteil 42 zusammengesetzt, die entlang einer Schweißnaht 40 dicht miteinander verbunden sind. Im Inneren des Schmutzfangteils 4 können, wie in der linken Hälfte von Figur 8 angedeutet ist, in Umfangsrichtung voneinander beabstandete, in Radialrichtung verlaufende Leit- und Trennwände 48 vorgesehen sein, die hier einstückig mit der äußeren Umfangswand des Oberteils 41 ausgeführt sind und die radial innen in der Nähe des Außenumfangs des Rohrkörpers 30 frei enden.

An seinem zentralen oberen Bereich besitzt das Oberteil 41 einen axial nach oben weisenden Kragen, der einen Ringbereich 45 bildet. Radial außen wird dieser Ringbereich 45 des Schmutzfangteils 4 von einem Ringbereich 35 des Lager- und Antriebsteils 3 umfasst. Der Ringbereich 35 ist hier als separater Aufsatz in Ringform ausgebildet, der unter Zwischenlage eines oberen Wälzlagers 52 auf dem oberen Achsende 50' angebracht ist. Durch den formstabilen Ringbereich 35 wird der Ringbereich 45 des in sich labileren, aus Kunststoff bestehenden Schmutzfangteils 4 zentriert, wobei bei einer Rotation des Rotors 2 diese Zentrierung durch die auftretenden, auf den Ringbereich 45 wirkenden Fliehkräfte noch verbessert wird.

Im Betrieb der Zentrifuge 1 gemäß Figur 8 strömt durch einen unten liegenden Einlass 18 Schmieröl in einen zentralen Kanal 53, der die Achse 5 in deren Längsrichtung durchsetzt und der konzentrisch zu der Drehachse 20 des Rotors 2 verläuft. Im unteren Bereich des Kanals 53 gehen von diesem zwei radiale Durchbrechungen 54.1 nach außen durch die Achse 5 hindurch und münden in einen Ringkanal 30', der zwischen dem Außenumfang der Achse 5 und dem Innenumfang des Rohrkörpers 30 liegt. Ein erster Schmierölteilstrom fließt in die beiden Düsenarme und deren Ölkanäle 33 und tritt durch die Düsen 34 aus. Hierdurch wird der Rotor 2 nach dem Rückstoßprinzip in Drehung um die Drehachse 20 versetzt.

Ein zweiter Schmierölteilstrom fließt durch den Ringkanal 30' nach oben und gelangt über eine Drosselstelle 37 und durch mindestens einen Einlass 44 in das Innere des Schmutzfangteils 4 nahe dessen oberem Ende. Dieser zweite Schmierölteilstrom durchströmt den Schmutzfangteil 4 im Wesentlichen von oben nach unten und tritt dann durch einen unten und radial innen liegenden Auslass 47 aus dem Schmutzfangteil 4 aus. Im Schmutzfangteil 4 sammeln sich radial außen infolge der auftretenden Fliehkräfte die im Schmieröl zugeführten Schmutzpartikel und werden so aus dem Schmieröl abgeschieden.

Das aus dem Schmutzfangteil 4 durch den Auslass 47 austretende Schmieröl und das aus den Düsen 34 austretende Schmieröl vereinigen sich unterhalb des Rotors 2 in einem drucklosen Bereich 13 der Zentrifuge 1 und strömen von dort ab, beispielsweise in die Ölwanne einer zugehörigen Brennkraftmaschine.

Bei abgeschraubtem Deckel 14 kann das obere Achsende 50 zusammen mit dem oben vorgesehenen Wälzlager 52 und dem außen auf dem Lager 52 sitzenden, den Ringbereich 35 bildenden Aufsatz in Axialrichtung nach oben abgezogen werden. Zusammen damit oder danach kann der Schmutzfangteil 4 ebenfalls durch axiales Abziehen nach oben vom Lager- und Antriebsteil 3 getrennt und durch einen frischen Schmutzfangteil 4 ersetzt werden. Nach Aufsetzen des oberen Achsendes 50' mit dem Lager 52 und dem Ringbereich 35 und nach Aufschrauben des Deckels 14 ist die Zentrifuge 1 wieder einsatzbereit.

Figur 9 zeigt einen vergrößerten Ausschnitt aus dem oberen Bereich der Figur 8. Rechts in Figur 9 ist die Drehachse 20 des Rotors angedeutet. Links davon ist ein Teil der Achse 5 und des darauf aufgesetzten oberen Achsendes 50' sichtbar. Auf dem oberen Achsende 50' sitzt das Lager 52 und radial außen auf diesem wiederum der Aufsatz mit dem Ringbereich 35.

Im unteren Teil der Figur 9 ist der obere Endbereich des Rohrkörpers 30 sichtbar, der mit seinem oberen Ende in den Ringbereich 45 des Oberteils 41 des Schmutzfangteils 4 hineinragt. Radial innen vom Rohrkörper 30 liegt der Ringkanal 31'. Der Ringbereich 45 des Oberteils 41 ragt radial innen in den Ringbereich 35 hinein und wird durch letzteren zentriert.

Ergänzend zu der Ausführung gemäß der Figur 8 ist bei der Ausführung in Figur 9 noch vorgesehen, dass die Ringbereiche 35 und 45 mit zusammenwirkenden Rastmitteln 39 und 49 ausgestattet sind. Diese Rastmittel treten miteinander in Eingriff, wenn das obere Achsende 50' mit dem Lager 52 und dem Ringbereich 35 in Axialrichtung von oben nach unten auf das Oberteil 41 und dessen Ringbereich 45 aufgesetzt wird. Dabei hintergreifen die Rastmittel 39 in Axialrichtung gesehen die Rastmittel 49. Wenn bei einer Wartung der Zentrifuge das obere Achsende 50 mit dem Lager 52 und dem Ringbereich 35 in Axialrichtung nach oben abgezogen wird, wird hierbei gleichzeitig der Schmutzfangteil 4 mit nach oben genommen, weil über die Rastmittel 39 und 49 axiale Zugkräfte übertragen werden können.

Gleichzeitig dienen die Ringbereiche 35 und 45 auch hier zur Zentrierung des Schmutzfangteils 4 bei der Rotation des Rotors im Betrieb der Zentrifuge.

Bei den vorstehend beschriebenen Ausführungsbeispielen des Rotors 2 sind die formschlüssig zusammenwirkenden, der Zentrierung des Schmutzfangteils 4 dienenden Konturen jeweils durch Ringbereiche am Lagerteil 3 und Schmutzfangteil 4 gebildet. In den nachfolgend beschriebenen Beispielen sind die formschlüssigen Konturen am Lagerteil 3 und Schmutzfangteil 4 durch axiale Vorsprünge einerseits und dazu korrespondierend angeordnete Durchbrechungen andererseits gebildet, wobei unterschiedliche Ausführungen und Anordnungen möglich sind.

Bei dem in Figur 10 gezeigten Beispiel sind am Lagerteil 3 in dessen unterem Bereich insgesamt vier kreisrunde Durchbrechungen oder Bohrungen 36.1 vorgesehen, die untereinander unterschiedliche Durchmesser haben können, wie Figur 10 beispielhaft zeigt, und die auch auf unterschiedlichen Radien relativ zur Mittelachse des Lagerteils 3 liegen können. Dabei sind hier die Durchbrechungen 36.1 in einem die Form einer Kreisringscheibe aufweisenden unteren Bereich des Lagerteils 3 angebracht. Oben in Figur 10 ist noch ein Teil des Rohrkörpers 30 sichtbar; links und rechts in Figur 10 liegen die Düsenarme 31, die hier noch nicht mit den zugehörigen Düsen bestückt sind.

Figur 11 zeigt in Ansicht schräg von unten das Unterteil 42 des im Übrigen hier nicht dargestellten Schmutzfangteils, das zu dem Lagerteil 3 gemäß Figur 10 passt. Unterseitig sind an dem Unterteil 42 gemäß Figur 11 insgesamt vier in Axialrichtung nach unten vorstehende Vorsprünge 46.1 in Form von zylindrischen Zapfen angeformt, vorzugsweise einstückig mit dem übrigen Unterteil 42. Die Position und die Maße der Vorsprünge 46.1 sind dabei so gewählt, dass sie zu den Durchbrechungen 36.1 im Lagerteil 3 gemäß Figur 10 passen. Dabei ist zweckmäßig im Grundzustand zunächst ein ausreichendes, kleines Bewegungsspiel vorhanden; bei Rotation des Rotors legen sich die Vorsprünge 46.1 unter der Wirkung der Fliehkraft in Radialrichtung nach außen hin an die Durchbrechungen 36.1 an und werden so in ihrer Lage fixiert, wodurch unerwünschte Deformationen des Unterteils 42 und damit des gesamten Schmutzfangteils vermieden werden.

Figur 12 zeigt in gleicher Darstellungsweise wie in Figur 10 eine geänderte Ausführung des Lagerteils 3. Die Abwandlung besteht hier darin, dass im Beispiel nach Figur 12 nun drei untereinander identische, kreisrunde Durchbrechungen 36.1 im unteren Bereich des Lagerteils 3 angeordnet sind. Dabei sind hier alle Durchbrechungen 36.1 auf einem einheitlichen Radius und in Umfangsrichtung gleichmäßig voneinander beabstandet angebracht.

Die Figur 13 zeigt das zu dem Lagerteil 3 gemäß Figur 12 passende Unterteil 42 des Schmutzfangteils. An der Unterseite des Unterteils 42 sind deckungsgleich zu den Durchbrechungen 36.1 drei in Axialrichtung nach unten ragende Vorsprünge 46.1 in Form von zylindrischen Zapfen einstückig angeformt.

Figur 14 zeigt den Lagerteil 3 in einer gegenüber der Figur 12 leicht abgewandelten Form. Die Abwandlung besteht darin, dass bei dem Lagerteil 3 gemäß Figur 14 die Durchbrechungen 36.1 nicht kreisrund sind, sondern in Radialrichtung nach außen zusammenlaufende Schrägen aufweisen, wodurch in Verbindung mit der Fliehkraft eine Zentrierwirkung auf die in die Durchbrechungen 36.1 eingreifenden Vorsprünge 46.1 (vergleiche Figur 13) ausgeübt wird.

Bei den Beispielen gemäß den Figuren 10 bis 14 sind jeweils die Durchbrechungen 36.1 auf der Seite des Lagerteils 3 und die korrespondierenden Vorsprünge 46.1 auf der Seite des Schmutzfangteils 4 vorgesehen. Eine dazu umgekehrte Anordnung ist als Beispiel in den Figuren 15 und 16 dargestellt.

Bei dem in Figur 15 in Ansicht schräg von oben sichtbaren Lagerteil 3 liegt oben dessen Rohrkörper 30, von dem in Radialrichtung nach außen die beiden Düsenarme 31 abgehen, die hier ebenfalls noch nicht mit ihren zugehörigen Düsen bestückt sind. Den unteren Bereich des Lagerteils 3 bildet auch hier ein Abschnitt in Form einer Kreisringscheibe, die einstückig mit dem übrigen Lagerteil 3 ausgeführt ist. Dieser Abschnitt ist sowohl über die Düsenarme 31 als auch über zwei zwischen diesen angeordnete Tragarme 36' mit dem Rohrkörper 30 einstückig verbunden. Auf dem die Form der Kreisringscheibe aufweisenden Abschnitt des Lagerteils 3 sind insgesamt vier Vorsprünge 36.2 in Form von zylindrischen Zapfen nach oben vorragend angeordnet, wobei hier einer dieser Vorsprünge 36.2 hinter dem Rohrkörper 30 liegt und deshalb nicht sichtbar ist. Die Vorsprünge 36.2 des Lagerteils 3 sind auf einem einheitlichen Radius angeordnet und weisen in Umfangsrichtung gleiche Abstände, hier jeweils 90°, voneinander auf. Außerdem sind hier die Vorsprünge 36.2 untereinander in Durchmesser und Höhe identisch.

Figur 16 zeigt in Ansicht schräg von unten ein passendes Unterteil 42 eines Schmutzfangteils. Entsprechend der Anordnung und dem Durchmesser der Vorsprünge 36.2 des Lagerteils 3 in Figur 15 sind im Unterteil gemäß Figur 16 vier Durchbrechungen 46.2 ausgebildet.

Bei allen Ausführungsbeispielen gemäß den Figuren 10 bis 16 treten die Vorsprünge 46.2 bzw. 36.2 des Unterteils 42 bzw. Lagerteils 3 mit den Durchbrechungen 36.1 bzw. 46.1 am Lagerteil 3 bzw. Unterteil 42 bei deren axialem Zusammenstecken in Eingriff. Im zusammengesteckten Zustand legen sich bei Einfluss von Fliehkraft und/oder Wärme die am Unterteil 42 des Schmutzfangteils vorgesehenen Konturen 46.1 oder 46.2 an die am Lagerteil 3 korrespondierend vorgesehenen, positionsstabilen Konturen 36.1 oder 36.2 an, wodurch, unabhängig von der jeweiligen Gestaltung, das Unterteil 42 und damit der Schmutzfangteil 4 in seiner Form sowie relativ zum Lagerteil 3 zentriert wird.

## Patentansprüche

1. Rotor (2) für eine Zentrifuge (1), wobei der Rotor (2) um eine Drehachse (20) drehantreibbar ist, wobei der Rotor (2) zweiteilig ausgeführt ist mit einerseits einem zentralen Lagerteil (3) und andererseits einem einen Schmutzsammelbereich aufweisenden Schmutzfangteil (4), wobei der Schmutzfangteil (4) zur Entsorgung oder Reinigung vom Lagerteil (3) trennbar ist und wobei der Lagerteil (3) und der Schmutzfangteil (4) mit form- und/oder kraftschlüssig miteinander zusammenwirkenden Drehmomentübertragungsmitteln ausgeführt sind, die durch axiales Aufstecken des Schmutzfangteils (4) auf den Lagerteil (3) in Eingriff und durch axiales Abziehen des Schmutzfangteils (4) vom Lagerteil (3) außer Eingriff bringbar sind,
**dadurch gekennzeichnet,**
- **dass** der Lagerteil (3) und der Schmutzfangteil (4) mit formschlüssigen Konturen versehen sind, die so angeordnet sind, dass sich die Konturen des Schmutzfangteils (4) schon in dessen Grundzustand oder bei dessen radialer Aufweitung durch Fliehkräfte und/oder Erwärmung an die entsprechend gestalteten Konturen des Lagerteils (3) anlehnen oder anlegen,
- **dass** die formschlüssigen Konturen durch Ringbereiche (35, 36; 45, 46) gebildet sind,
- **dass** der Lagerteil (3) aus Metall oder Kunststoff besteht und axial oben und axial unten je einen zur Drehachse (20) konzentrischen Ringbereich (35, 36) aufweist,
- **dass** der Schmutzfangteil (4) aus Kunststoff besteht und axial oben und axial unten je einen Ringbereichs (45,46) aufweist,
- **dass** im zusammengesteckten Zustand von Lagerteil (3) und Schmutzfangteil (4) jeweils der Ringbereich (35, 36) des Lagerteils (3) den Ringbereich (45, 46) des Schmutzfangteils (4) radial außen umfasst und
- **dass** die formschlüssigen Konturen in Radialrichtung gesehen In der inneren Hälfte des Radius von Lagerteil (3) und Schmutzfangteil (4) angeordnet sind.

2. Rotor nach Anspruch 1, **dadurch gekennzeichnet, dass** der Ringbereich (35, 36) des Lagerteiles (3) in seiner Umfangsrichtung gesehen durchgehend verlaufend oder als Folge von zwei oder mehr Ringabschnitte ausgeführt ist.

3. Rotor nach Anspruch 1 oder 2, **dadurch gekennzeichnet, dass** der Ringbereich (45, 46) des Schmutzfärigtells (4) in seiner Umfangsrichtung gesehen durchgehend verlaufend oder als Folge von zwei oder mehr Ringabschnitten (46') ausgeführt ist.

4. Rotor nach einem der Ansprüche 1 bis 3, **dadurch gekennzeichnet dass** jeder Ringbereich (45, 46) des Schmutzfangteils (4) bei Stillstand des Rotors (2) ein Ausgangsmaß d seines Außendurchmessers aufweist, das kleiner als der Innendurchmesser D oder gleich dem Innendurchmesser D des Ringbereichs (35, 36) des Lagerteils (3) ist, und dass bei Rotation des Rotors (2) im Betrieb der Zentrifuge (1) jeder Ringbereich (45, 46) des Schmutzfangteils (4) in seinem Außendurchmesser durch Fliehkraftwirkung auf den Durchmesser D aufweitbar ist.

5. Rotor nach einem der Ansprüche 1 bis 3, **dadurch gekennzeichnet, dass** jeder Ringbereich (45,46) des Schmutzfangteils (4) bei Stillstand des Rotors (2) ein Ausgangsmaß d seines Außendurchmessers aufweist, das größer als der Innendurchmesser D des Ringbereichs (35, 36) des Lagerteils (3) ist, und dass nach dem axialen Aufstecken des Schmutzfangteils (4) auf den Lagerteil (3) deren Ringbereiche (35, 45; 36, 46) unter Vorspannung miteinander in Eingriff stehen.

6. Rotor nach einem der vorhergehenden Ansprüche, **dadurch gekennzeichnet, dass** der Lagerteil (3) oben einen rohrförmigen, nach oben offenen Endabschnitt als Ringbereich (35) aufweist und dass der Schmutzfangteil (4) oben einen zentralen, axial nach innen weisenden, in den Endabschnitt eingrelfenden Kragen als Ringbereich (45) aufweist

7. Rotor nach Anspruch 6, **dadurch gekennzeichnet, dass** der den Ringbereich (35) bildende Endabschnitt und der den Ringbereich (45) bildende Kragen mit zusammenwirkenden, eine zur Entnahme des Schmutzfangteils (4) lösbare Rastverbindung bildenden Rastmitteln (39, 49) ausgestattet sind.

8. Rotor nach Anspruch 7, **dadurch gekennzeichnet, dass** der den Ringbereich (45) bildende Kragen zwei nach oben über den Schmutzfangteil (4) vorragende Betätigungsarme (49) für ein manuelles Lösen der Rastverbindung aufweist.

9. Rotor nach einem der Ansprüche 1 bis 5, **dadurch gekennzeichnet, dass** der Lagerteil (3) oben einen ringförmigen, nach unten offenen Aufsatz als Ringbereich (35) aufweist und dass der Schmutzfangteil (4) oben einen zentralen, axial nach außen weisenden, in den Aufsatz eingreifenden Kragen als Ringbereich (45) aufweist.

10. Rotor nach einem der vorhergehenden Ansprüche, **dadurch gekennzeichnet, dass** der Schmutzfangteil (4) unten einstückig mit einem zentralen, axial nach außen weisenden Kragen als Ringbereich (46) ausgeführt ist.

11. Rotor (2) für eine Zentrifuge (1), wobei der Rotor (2) um eine Drehachse (20) drehantreibbar ist, wobei der Rotor (2) zweiteilig ausgeführt ist mit einerseits einem zentralen Lagerteil (3) und andererseits einem einen Schmutzsammelbereich aufweisenden Schmutzfangteil (4), wobei der Schmutzfangteil (4) zur Entsorgung oder Reinigung vom Lagerteil (3) trennbar ist und wobei der Lagerteil (3) und der Schmutzfangteil (4) mit form- und/oder kraftschlüssig miteinander zusammenwirkenden Drehmomentübertragungsmitteln ausgeführt sind, die durch axiales Aufstecken des Schmutzfangteils (4) auf den Lagerteil (3) in Eingriff und durch axiales Abziehen des Schmutzfangteils (4) vom Lagerteil (3) außer Eingriff bringbar sind,
**dadurch gekennzeichnet,**
- **dass** zusätzlich zu den Drehmomentübertragungsmitteln der Lagerteil (3) und der Schmutzfangteil (4) mit der Zentrierung des Schmutzfangtells (4) dienenden formschlüssigen Konturen versehen sind.
- **dass** die formschlüssigen Konturen durch mehrere axiale Vorsprünge (36.2, 46.1) einerseits und mehrere korrespondierende Ausnehmungen (36.1, 46.2) andererseits gebildet sind und
- **dass** die formschlüssigen Konturen so angeordnet sind, dass sich die Konturen des Schmutzfangteils (4) schon in dessen Grundzustand oder bei dessen radialer Aufweitung durch Fliehkräfte und/oder Erwärmung an die entsprechend gestalteten Konturen des Lagerteils (3) anlehnen oder anlegen, indem sich bei Rotation des Rotors (2) die Vorsprünge (46.1) oder Ausnehmungen (46.2) des Schmutzfangteils (4) unter der Wirkung der Fliehkraft den Schmutzfangteil (4) in seiner Form sowie relativ zum Lagerteil (3) zentrierend in Radialrichtung nach außen hin an die Ausnehmungen (36.1) oder Vorsprünge (36.2) des Lagerteils (3) anlegen.

12. Rotor nach Anspruch 11, **dadurch gekennzeichnet, dass** die axialen Vorsprünge (36.2, 46.1) durch Zapfen und die korrespondierenden Ausnehmungen (36.1, 46.2) durch Bohrungen gebildet sind.

13. Rotor nach Anspruch 11 oder 12, **dadurch gekennzeichnet, dass** die formschlüssigen Konturen in Radialrichtung gesehen in der inneren Hälfte des Radius von Lagerteil (3) und Schmutzfangteil (4) angeordnet sind.

14. Rotor nach einem der vorhergehenden Ansprüche, **dadurch gekennzeichnet, dass** die formschlüssigen Konturen in Radialrichtung gesehen im inneren Drittel des Radius von Lagerteil (3) und Schmutzfangteil (4) angeordnet sind.

15. Rotor nach einem der vorhergehenden Ansprüche, **dadurch gekennzeichnet, dass** der Schmutzfangteil (4) Antriebsmittel zum Antreiben des Rotors (2) umfasst.

16. Rotor nach Anspruch 15, **dadurch gekennzeichnet, dass** der Lagerteil (3) einen zentralen Rohrkörper (30) mit zwei radial nach außen verlaufenden Durchbrechungen (32) aufweist und dass der Schmutzfangteil (4) zwei dichtend mit den Durchbrechungen (32) verbundene, zu jeweils einer Rückstoßdüse (34) führenden Ölkanäle (33) umfasst.

17. Rotor nach einem der Ansprüche 1 bis 14, **dadurch gekennzeichnet dass** der Lagerteil (3) Antriebsmittel zum Antreiben des Rotors (2) umfasst.

18. Rotor nach Anspruch 17, **dadurch gekennzeichnet, dass** der Lagerteil (3) einen zentralen, einen Schmierölkanal bildenden Rohrkörper (30) und zwei sich vom Rohrkörper (30) radial nach außen erstreckende Düsenarme (31) mit je einem zu jeweils einer Rückstoßdüse (34) führenden Ölkanal (33) umfasst und dass die formschlüssigen Konturen des Lagerteils (3) zumindest zum Teil an den Düsenarmen (31) ausgebildet oder getragen sind.

19. Rotor nach Anspruch 18, **dadurch gekennzeichnet, dass** die formschlüssigen Konturen des Lagerteils (3) zusätzlich an radial vom Rohrkörper (30) nach außen laufenden Tragarmen (36') getragen sind.

20. Rotor nach einem der vorhergehenden Ansprüche, **dadurch gekennzeichnet, dass** der Schmutzfangteil (4) aus zwei jeweils einstückigen Spritzgussteilen (41, 42) besteht, die in einer senkrecht zu der Drehachse (20) des Rotors (2) liegenden Ebene dicht miteinander verbunden sind.

21. Rotor nach Anspruch 20, **dadurch gekennzeichnet, dass** die beiden Spritzgussteile (41, 42) des Schmuttfangteils (4) miteinander verschweißt sind.

22. Rotor nach einem der Ansprüche 18 bis 21, **dadurch gekennzeichnet, dass** der Rohrkörpers (30) mit den Düsenarmen (31) und den Tragarmen (36) ein einstückiges Druckgussteil oder Spritzgussteil ist.

23. Zentrifuge (1), **dadurch gekennzeichnet, dass** sie einen Rotor (2) nach einem der vorhergehenden Ansprüche aufweist.

24. Zentrifuge nach Anspruch 23, **dadurch gekennzeichnet, dass** sie eine Zentrifuge (1) für die Reinigung des Schmieröls einer Brennkraftmaschine ist.

## Claims

1. Rotor (2) for a centrifuge (1), wherein said rotor (2) is rotatably driven about a rotation axis (20) and consists of two parts, i.e., a central bearing part (3) and a waste collecting part (4) which is provided with a waste collecting area, the waste collecting part (4) is separable from the bearing part (3) for waste disposal or cleaning, the bearing part (3) and the waste collecting part (4) are provided with torque transmitting means which interact with each other in a form-fitting and/or force-fitting manner and are connectable by axially attaching the waste collecting part (4) on the bearing part (3) and disconnectable by axially removing the waste collecting part (4) from the bearing part (3); **characterized in that**
- the bearing part (3) and the waste collecting part (4) are provided with form-fitting contours which are arranged in such a way that the waste collecting part (4) ccontour is placed or rests on the corresponding contour of the bearing part (3) already at the initial state of the waste collecting part (4) or as a result of the radial expansion thereof produced by centrifugal forces and/or by warming;
- the form-fitting contours are formed by annular areas (35, 36; 45, 46);
- the bearing part (3) is made of metal or plastic and comprises axially on top and axially on the bottom one annular area (35, 36) each, which is concentric to the rotation axis (20);
- the waste collecting part (4) is made of plastic and comprises axially on top and axially on the bottom one annular area (45, 46) each;
- in an assembled condition of bearing part (3) and waste collecting part (4), the annular area (35, 36) of the bearing part (3) each encompasses the annular area (45, 46) of the waste collecting part (4) radially outside; and
- the form-fitting contours, seen in radial direction, are arranged in the inner half of the radius of bearing part (3) and waste collecting part (4).

2. Rotor according to claim 1, **characterized in that** the annular area (35, 36) of the bearing part (3) is designed, seen in its circumferential direction, extending continuously or as a sequence of two or more annular sections.

3. Rotor according to claim 1 or 2, **characterized in that** the annular area (45, 46) of the waste collecting part (4) is designed, seen in its circumferential direction, extending continuously or as a sequence of two or more annular sections (46').

4. Rotor according to any one of the claims 1 to 3, **characterized in that** each annular area (45, 46) of the waste collecting part (4) comprises, upon the standstill of the rotor (2), an initial dimension d of its outer diameter which is smaller than the inner diameter D or equal to the inner diameter D of the annular area (35, 36) of the bearing part (3), and that upon the rotation of the rotor (2) during operation of the centrifuge (1) each annular area (45, 46) of the waste collecting part (4) is expandable in its outer diameter on the diameter D by the effect of the centrifugal force.

5. Rotor according to any one of the claims 1 to 3, **characterized in that** each annular area (45, 46) of the waste collecting part (4) comprises, upon the standstill of the rotor (2), an initial dimension d of its outer diameter which is larger than the inner diameter D of the annular area (35, 36) of the bearing part (3), and that after axial attaching of the waste collecting part (4) on the bearing part (3) their annular areas (35, 45; 36, 46) are in connection with each other under pretension.

6. Rotor according to any one of the preceding claims, **characterized in that** the bearing part (3) on top has a tubular, upwardly open end section as the annular area (35) and that the waste collecting part (4) on top has a central, axially inwardly extending collar engaging into the end section as the annular area (45).

7. Rotor according to claim 6, **characterized in that** the end section forming the annular area (35) and the collar forming the annular area (45) are equipped with interacting latching means (39, 49) forming a disengageable latching connection for the removal of the waste collecting part (4).

8. Rotor according to claim 7, **characterized in that** the collar forming the annular area (45) comprises two operating arms (49') protruding upwardly over the waste collecting part (4) for manual disengagement of the latching connection.

9. Rotor according to any one of the claims 1 to 5, **characterized in that** the bearing part (3) on top comprises an annular, downwardly open crest as an annular area (35) and that the waste collecting part (4) on top comprises a central, axially outwardly extending collar engaging into the crest as an annular area (45).

10. Rotor according to any one of the preceding claims, **characterized in that** the waste collecting part (4) is designed on the bottom in one-piece with a central, axially outwardly extending collar as an annular area (46).

11. Rotor (2) for a centrifuge (1), wherein said rotor (2) is rotatably driven about a rotation axis (20) and consists of two parts, i.e., a central bearing part (3) and a waste collecting part (4) which is provided with a waste collecting area, the waste collecting part (4) is separable from the bearing part (3) for waste disposal or cleaning, the bearing part (3) and the waste collecting part (4) are provided with torque transmitting means which interact with each other in a form-fitting and/or force-fitting manner and are connectable by axially attaching the waste collecting part (4) on the bearing part (3) and disconnectable by axially removing the waste collecting part (4) from the bearing part (3); **characterized in that**
- in addition to the torque transmitting means, the bearing part (3) and the waste collecting part (4) are provided with contours serving to center the waste collecting part (4);
- the form-fitting contours are formed by a plurality of axial projections (36.2, 46.1) on the one hand and a plurality of corresponding recesses (36.1, 46.2) on the other hand;
- the form-fitting contours are arranged in such a way that the waste collecting part (4) contours are placed or rest on the corresponding contours of the bearing part (3) already at the initial state of the waste collecting part (4) or as a result of the radial expansion thereof produced by centrifugal forces and/or by warming, this being achieved during rotation of the rotor (2) by the projections (46.1) or recesses (46.2) of the waste collecting part (4) docking in outwardly radial direction against the recesses (36.1) or projections (36.2) of the bearing part (3) under the effect of the centrifugal force, centering the waste collecting part (4) in its form as well as in relation to the bearing part (3).

12. Rotor according to claim 11, **characterized in that** the axial projections (36.2, 46.1) are formed by pins and the corresponding recesses (36.1, 46.2) by borings.

13. Rotor according to claim 11 or 12, **characterized in that** the form-fitting contours, seen in radial direction, are arranged in the inner half of the radius of bearing part (3) and waste collecting part (4).

14. Rotor according to any one of the preceding claims, **characterized in that** the form-fitting contours, seen in radial direction, are arranged in the inner third of the radius of bearing part (3) and waste collecting part (4).

15. Rotor according to any one of the preceding claims, **characterized in that** the waste collecting part (4) comprises driving means for driving the rotor (2).

16. Rotor according to claim 15, **characterized in that** the bearing part (3) comprises a central tubular body (30) with two radially outwardly extending openings (32) and the waste collecting part (4) comprises two oil channels (33) connected to the openings (32) in a sealing manner and each leading to a recoil nozzle (34).

17. Rotor according to any one of the claims 1 to 14, **characterized in that** the bearing part (3) comprises driving means for driving the rotor (2).

18. Rotor according to claim 17, **characterized in that** the bearing part (3) comprises a central tubular body (30) forming a lubricating oil channel and two nozzle arms (31) extending radially outwardly from the tubular body (30), said nozzle arms (31) each having an oil channel (33) leading to a recoil nozzle (34) each, and that the form-fitting contours of the bearing part (3) are formed or rest on the nozzle arms (31) at least in part.

19. Rotor according to claim 18, **characterized in that** the form-fitting contours of the bearing part (3) additionally rest on carrying arms (36') extending radially outwardly from the tubular body (30).

20. Rotor according to any one of the preceding claims, **characterized in that** the waste collecting part (4) consists of two injection molded parts (41, 42) which are each made in one piece and are tightly connected to each other in a plane perpendicular to the rotation axis (20) of the rotor (2).

21. Rotor according to claim 20, **characterized in that** the two injection molded parts (41, 42) of the waste collecting part (4) are welded to each other.

22. Rotor according to any one of the claims 18 to 21, **characterized in that** the tubular body (30) with the nozzle arms (31) and the carrying arms (36') is a one-piece die cast part or injection molded part.

23. Centrifuge (1), **characterized in that** it comprises a rotor (2) according to any one of the preceding claims.

24. Centrifuge according to claim 23, **characterized in that** it is a centrifuge (1) for cleaning the lubricating oil of an internal combustion engine.

## Revendications

1. Rotor (2) pour une centrifugeuse (1), le rotor (2) étant entraînable en rotation autour d'un axe de rotation (20), le rotor (2) étant réalisé en deux parties avec, d'une part, une partie palier centrale (3) et, d'autre part, une partie de piégeage d'impuretés (4) comportant une zone collectrice d'impuretés, la partie de piégeage d'impuretés (4) pouvant être séparée de la partie palier (3) aux fins de son élimination ou de son nettoyage, et la partie palier (3) et la partie de piégeage d'impuretés (4) étant réalisées avec des moyens de transmission de couple qui coopèrent entre eux par complémentarité de forme ou par adhérence et qui peuvent être engagés l'un dans l'autre par emboîtement axial de la partie de piégeage d'impuretés (4) sur la partie palier (3) et désengagés l'un de l'autre par retrait axial de la partie de piégeage d'impuretés (4) de la partie palier (3),
**caractérisé en ce que**
- la partie palier (3) et la partie de piégeage d'impuretés (4) sont pourvues de contours de forme complémentaire qui sont disposés de manière telle que les contours de la partie de piégeage d'impuretés (4) prennent appui sur les contours correspondants de la partie palier (3) ou s'appliquent contre ceux-ci déjà à l'état de base de ladite partie (4) ou lors de son élargissement radial suite à des forces centrifuges et/ou au réchauffement ;
- les contours de forme complémentaire sont formés par des zones annulaires (35, 36; 45, 46) ;
- la partie palier (3) se compose de métal ou de matière plastique et comporte, axialement dans le haut et axialement dans le bas, respectivement une zone annulaire (35, 36) concentrique par rapport à l'axe de rotation (20) ;
- la partie de piégeage d'impuretés (4) se compose de matière plastique et comporte une zone annulaire (45, 46) respectivement axialement dans le haut et axialement dans le bas ;
- lorsque la partie palier (3) et la partie de piégeage d'impuretés (4) sont emboîtées, la zone annulaire respective (35, 36) de la partie palier (3) entoure radialement extérieurement la zone annulaire (45, 46) de la partie de piégeage d'impuretés (4) et
- vus dans le sens radial, les contours de forme complémentaire sont situés dans la moitié intérieure du rayon de la partie palier (3) et de la partie de piégeage d'impuretés (4).

2. Rotor selon la revendication 1, **caractérisé en ce que**, vue dans le sens du pourtour, la zone annulaire (35, 36) de la partie palier (3) est continue ou se présente sous la forme d'une succession de deux parties annulaires ou plus.

3. Rotor selon la revendication 1 ou 2, **caractérisé en ce que**, vue dans le sens du pourtour, la zone annulaire (45, 46) de la partie de piégeage d'impuretés (4) est continue ou se présente sous la forme d'une succession de deux parties annulaires (46') ou plus.

4. Rotor selon l'une des revendications 1 à 3, **caractérisé en ce que** chaque zone annulaire (45, 46) de la partie de piégeage d'impuretés (4), lorsque le rotor (2) est à l'arrêt, présente une mesure de départ d de son diamètre extérieur qui est inférieure au diamètre intérieur D ou égale au diamètre intérieur D de la zone annulaire (35, 36) de la partie palier (3) et **en ce que**, lors de la rotation du rotor (2) pendant le fonctionnement de la centrifugeuse (1), chaque zone annulaire (45, 46) de la partie de piégeage d'impuretés (4) peut être élargie au niveau de son diamètre extérieur sous l'effet de la force centrifuge sur le diamètre D.

5. Rotor selon l'une des revendications 1 à 3, **caractérisé en ce que** chaque zone annulaire (45, 46) de la partie de piégeage d'impuretés (4), lorsque le rotor (2) est à l'arrêt, présente une mesure de départ d de son diamètre extérieur qui est supérieure au diamètre intérieur D de la zone annulaire (35, 36) de la partie palier (3) et **en ce que**, après l'emboîtement axial de la partie de piégeage d'impuretés (4) sur la partie palier (3), les zones annulaires de celles-ci (35, 45 ; 36, 46) sont engagées l'une dans l'autre sous précontrainte.

6. Rotor selon l'une des revendications précédentes, **caractérisé en ce que** la partie palier (3) comporte, dans le haut, une partie extrémale tubulaire et ouverte vers le haut en tant que zone annulaire (35) et **en ce que** la partie de piégeage d'impuretés (4) comporte, dans le haut, en tant que zone annulaire (45), un rebord central, tourné axialement vers l'intérieur et qui s'engage dans la partie extrémale.

7. Rotor selon la revendication 6, **caractérisé en ce que** la partie extrémale formant la zone annulaire (35) et le rebord formant la zone annulaire (45) sont pourvus de moyens d'encliquetage (39, 49) qui coopèrent et qui forment une liaison par encliquetage, amovible pour retirer la partie de piégeage d'impuretés (4).

8. Rotor selon la revendication 7, **caractérisé en ce que** le rebord formant la zone annulaire (45) comporte deux bras d'actionnement (49') faisant saillie vers le haut au-dessus de la partie de piégeage d'impuretés (4) pour défaire manuellement la liaison par encliquetage.

9. Rotor selon l'une des revendications 1 à 5, **caractérisé en ce que** la partie palier (3) comporte, dans le haut, en tant que zone annulaire (35), une extension annulaire ouverte vers le bas et **en ce que** la partie de piégeage d'impuretés (4) comporte, dans le haut, en tant que zone annulaire (45), un rebord central, tourné axialement vers l'extérieur et qui s'engage dans l'extension.

10. Rotor selon l'une des revendications précédentes, **caractérisé en ce que** la partie de piégeage d'impuretés (4) est réalisée, dans le bas, d'une seule pièce avec un rebord central et tourné axialement vers l'extérieur en tant que zone annulaire (46).

11. Rotor (2) pour une centrifugeuse (1), le rotor (2) étant entraînable en rotation autour d'un axe de rotation (20), le rotor (2) étant réalisé en deux parties avec, d'une part, une partie palier centrale (3) et, d'autre part, une partie de piégeage d'impuretés (4) comportant une zone collectrice d'impuretés, la partie de piégeage d'impuretés (4) pouvant être séparée de la partie palier (3) aux fins de son élimination ou de son nettoyage, et la partie palier (3) et la partie de piégeage d'impuretés (4) étant réalisées avec des moyens de transmission de couple qui coopèrent entre eux par complémentarité de forme ou par adhérence et qui peuvent être engagés l'un dans l'autre par emboîtement axial de la partie de piégeage d'impuretés (4) sur la partie palier (3) et désengagés l'un de l'autre par retrait axial de la partie de piégeage d'impuretés (4) de la partie palier (3),
**caractérisé en ce que**
- la partie palier (3) et la partie de piégeage d'impuretés (4) sont pourvues, en plus des moyens de transmission de couple, de contours de forme complémentaire servant à centrer la partie de piégeage d'impuretés (4);
- les contours de forme complémentaire sont formés par plusieurs saillies axiales (36.2, 46.1), d'une part, et par plusieurs évidements correspondants (36.1, 46.2), d'autre part, et
- les contours de forme complémentaire sont disposés de manière telle que les contours de la partie de piégeage d'impuretés (4) prennent appui sur les contours correspondants de la partie palier (3) ou s'appliquent contre ceux-ci, déjà à l'état de base de ladite partie (4) ou lors de son élargissement radial suite à des forces centrifuges et/ou au réchauffement, par le fait que, à la rotation du rotor (2), les saillies (46.1) ou les évidements (46.2) de la partie de piégeage d'impuretés (4), sous l'effet de la force centrifuge, appliquent la partie de piégeage d'impuretés (4) contre les évidements (36.1) ou les saillies (36.2) de la partie palier (3) radialement vers l'extérieur en centrant ladite partie (4) en sa forme et par rapport à la partie palier (3).

12. Rotor selon la revendication 11, **caractérisé en ce que** les saillies axiales (36.2, 46.1) sont formées par des ergots et les évidements correspondants (36.1, 46.2), par des trous.

13. Rotor selon la revendication 11 ou 12, **caractérisé en ce que**, vus dans le sens radial, les contours de forme correspondante sont situés dans la moitié intérieure du rayon de la partie palier (3) et de la partie de piégeage d'impuretés (4).

14. Rotor selon l'une des revendications précédentes, **caractérisé en ce que**, vus dans le sens radial, les contours de forme complémentaire sont situés dans le tiers intérieur du rayon de la partie palier (3) et de la partie de piégeage d'impuretés (4).

15. Rotor selon l'une des revendications précédentes, **caractérisé en ce que** la partie de piégeage d'impuretés (4) comprend des moyens d'entraînement pour entraîner le rotor (2).

16. Rotor selon la revendication 15, **caractérisé en ce que** la partie palier (3) comporte un corps tubulaire central (30) avec deux perforations (32) allant radialement vers l'extérieur et **en ce que** la partie de piégeage d'impuretés (4) comprend deux canaux d'huile (33) reliés de manière étanche avec les perforations (32) et conduisant chacun à une tuyère à réaction (34).

17. Rotor selon l'une des revendications 1 à 14, **caractérisé en ce que** la partie palier (3) comprend des moyens d'entraînement pour entraîner le rotor (2).

18. Rotor selon la revendication 17, **caractérisé en ce que** la partie palier (3) comprend un corps tubulaire central (30) qui forme un canal d'huile de graissage et deux bras de tuyère (31) qui, partant du corps tubulaire (30), s'étendent radialement extérieurement et qui comportent respectivement un canal d'huile (33) conduisant à respectivement une tuyère à réaction (34), et **en ce que** les contours de forme complémentaire de la partie palier (3) sont réalisés ou portés au moins en partie sur resp. par les bras de tuyère (31).

19. Rotor selon la revendication 18, **caractérisé en ce que** les contours de forme complémentaire de la partie palier (3) sont additionnellement portés par des bras de support (36') qui, partant du corps tubulaire (30), s'étendent radialement vers l'extérieur.

20. Rotor selon l'une des revendications précédentes, **caractérisé en ce que** la partie de piégeage d'impuretés (4) se compose de deux pièces moulées par injection (41, 42) et réalisées chacune d'une seule pièce, lesquelles sont reliées entre elles de manière étanche dans un plan vertical par rapport à l'axe de rotation (20) du rotor (2).

21. Rotor selon la revendication 20, **caractérisé en ce que** les deux pièces moulées par injection (41, 42) de la partie de piégeage d'impuretés (4) sont soudées entre elles.

22. Rotor selon l'une des revendications 18 à 21, **caractérisé en ce que** le corps tubulaire (30) avec les bras de tuyère (31) et les bras de support (36') est une monopièce moulée sous pression ou par injection.

23. Centrifugeuse (1), **caractérisée en ce qu'**elle comporte un rotor (2) selon l'une des revendications précédentes.

24. Centrifugeuse selon la revendication 23, **caractérisée en ce qu'**elle est une centrifugeuse (1) pour l'épuration de l'huile de graissage d'un moteur à combustion interne.
